# DEMANDE DE BREVET EUROPEEN

(11) **EP 0 335 780 A1**
(43) Date de publication de la demande: **04.10.1989**
(21) Numéro de dépôt: 89400825.9
(22) Date de dépôt: 23.03.1989
(51) Int. Cl.: H01J 29/86, H01F 17/00

(54) **Bobine, procédé de réalisation de ladite bobine et dispositif d'imagerie comportant une telle bobine**

(30) Priorité: 29.03.1988 FR 8804072
(71) Demandeur: GENERAL ELECTRIC CGR S.A., F-92130 Issy les Moulineaux (FR)
(72) Inventeur: Beauzamy, Jacques, F-75116 Paris (FR)
(74) Mandataire: Ballot, Paul Denis Jacques

(57) **Abrégé**

L'invention a principalement pour objet une bobine, un procédé de réalisation de ladite bobine et un dispositif d'imagerie comportant une telle bobine.

L'invention concerne une bobine (2) comportant une plaque support (3) d'épaisseur sensiblement constante et des motifs (12,13) déposés sur ce support. Les motifs (12,13) sont déposés de telle manière que l'absorption, dans une bande passante désirée de l'énergie électromagnétique soit constante sur toute la surface de la bobine.

Dans un premier exemple de réalisation, les motifs sont transparents à l'énergie électromagnétique d'une bande de fréquence désirée.

Dans un second exemple de réalisation, on utilise des motifs complémentaires de façon à obtenir une absorption constante sur toute la surface de la bobine (2).

La présente invention s'applique à la fabrication des bobines électriques bidimensionnelles, comme par exemple les bobines planes ou les bobines en forme de calotte sphérique. De telles bobines trouvent leurs applications en compensation de l'influence des champs magnétiques sur des faisceaux de particules chargées. Elles trouvent notamment leur application dans les dispositifs d'imagerie utilisant des faisceaux d'électrons.

## Description

L'invention a principalement pour objet une bobine, un procédé de réalisation de ladite bobine et un dispositif d'imagerie comportant une telle bobine.

L'invention a notamment pour objet la réalisation des bobines susceptibles de compenser les effets parasites d'un champ magnétique sur des particules chargées en générant un champ magnétique en un endroit désiré.

De nombreux appareils utilisent des faisceaux de particules chargées comme par exemple les électrons. Il est connu d'utiliser des faisceaux d'électrons dans les dispositifs de visualisation comme par exemple : les tubes intensificateurs d'images, les caméras de télévision, les tubes de visualisation à rayons cathodiques ou les microscopes électroniques.

Or, les particules chargées, comme par exemple les électrons sont déviées par les champs électriques et/ou magnétiques. De tels champs s'ils ne sont pas contrôlés induisent des distorsions d'images. Tout appareil de visualisation est soumis, au moins, au champ magnétique terrestre.

Il est connu d'essayer de s'affranchir, de l'influence sur l'image obtenue, du champ magnétique terrestre en réalisant un blindage qui canalisera lesdits champs magnétiques. Toutefois, cette solution ne donne pas satisfaction dans la mesure où il n'existe pas de blindage magnétique efficace qui serait transparent. Ainsi, devant l'objectif d'une caméra de télévision où l'écran d'un tube de visualisation à rayons cathodiques, il n'est pas possible de disposer un blindage efficace qui ne diminuerait pas de façon trop importante l'intensité de lumière transmise.

Le dispositif selon la présente invention compense l'influence du champ magnétique terrestre sur l'image formée en générant un champ magnétique qui est sensiblement de même intensité que le champ magnétique perturbateur et de polarisation opposée.

Pour générer des champs magnétiques de compensation on utilise une bobine comprenant un support formant une plaque d'épaisseur sensiblement constante. Sur ce support on dépose un conducteur constituant la bobine. La bobine selon la présente invention est destinée à être placée sur le chemin des rayonnements électromagnétiques, à visualiser et/ou de visualisation. Pour ce faire, il est impératif que la perturbation des ondes électromagnétiques apportées par la bobine soit en tout cas inférieure à la gêne que présentent les distorsions provoquées par le champ magnétique.Le support est choisi de façon à absorber le moins possible de rayonnements électromagnétiques appartenant à la bande passante des rayonnements à visualiser et/ou de visualisation. En tous les cas, cette absorption devra être uniforme sur toute la surface de la bobine interceptant ledit rayonnement. Si par exemple le rayonnement électromagnétique appartient au spectre visible, on utilisera, avantageusement, un support en verre ou en plexiglas. Pour un rayonnement appartenant aux rayons X on utilisera par exemple les matériaux plastiques. Dans une variante de réalisation particulièrement avantageuse on utilise un matériau vendu sous la marque KAPTON par la Société DUPONT de NEMOURS.

Les pistes de conducteur déposées sur le support forment des motifs permettant d'engendrer, lorsqu'elles sont parcourues par un courant électrique, le champ magnétique désiré.

Dans un premier cas de réalisation du dispositif selon la présente invention l'absorption dûe aux motifs de conducteurs est négligeable, le conducteur, au vu de l'épaisseur des pistes utilisées, pouvant être considéré comme transparent. Dans le cas du rayonnement électromagnétique appartenant au spectre visible on utilise les conducteurs transparents à la lumière comme par exemple ceux mis en oeuvre dans certains panneaux photo-voltaiques ou dans les calculatrices transparentes. Dans le cas où le rayonnement électromagnétique appartient aux rayons X on utilise par exemple du béryllium, ou de l'aluminium déposé en couche mince, ou des conducteurs plastiques.

Dans un second exemple de réalisation de bobine selon la présente invention on utilise des conducteurs dont l'absorption des rayonnements électromagnétiques risque de perturber l'image. Dans un tel cas, on dispose des motifs, présentant une absorption uniforme sur sensiblement toute la surface de la bobine. Pour cela, par exemple, on dépose une couche uniforme de conducteurs, à la résolution du dispositif de visualisation près. Par exemple, on forme des pistes conductrices en réalisant des découpes, par exemple par ablation chimique, dans la surface uniforme du conducteur. De telles découpent délimiteront des pistes conductrices. Ces découpes, sont toutefois trop fines pour avoir une influence détectable sur l'image formée.

Dans une variante particulièrement avantageuse du dispositif selon la présente invention, on utilise plusieurs motifs conducteurs superposés séparés par des couches isolantes. Ainsi, il est possible de réaliser des motifs complémentaires dont l'absorption totale par le rayonnement, par exemple des rayons X, soit constante sensiblement sur toute la surface de la bobine. Ainsi, on évite toute modulation parasite spatiale et temporelle du signal qui doit être transmis.

Il est bien entendu possible d'associer la bobine selon la présente invention à d'autres moyens pour limiter les effets de champs magnétiques parasites. Par exemple, les faces du dispositif d'imagerie n'ayant pas à laisser passer du rayonnement électromagnétique sont couvertes d'un blindage qui canalise les lignes de champ magnétique.

La présente invention a pour but de résoudre le problème posé par les champs magnétiques sur des particules chargées. Le problème est résolu en utilisant une bobine comprenant un support et au moins un conducteur électrique, caractérisée par le fait que le support est une plaque d'épaisseur sensiblement constante et que le conducteur est déposé sur le support de façon à avoir une absorption d'ondes électromagnétiques dans une bande de fréquences prédéterminées constante sur quasiment toute la surface de la bobine.

L'invention sera mieux comprise au moyen de la description ci-après et des figures annexées données comme des exemples non limitatifs parmi lesquelles :
- la figure 1 est une coupe d'un premier exemple de réalisation de bobine selon la présente invention ;
- la figure 2 est une coupe d'un deuxième exemple de réalisation de bobine selon la présente invention ;
- la figure 3 est une coupe d'un troisième exemple de réalisation de bobine selon la présente invention ;
- la figure 4 est une coupe d'un quatrième exemple de réalisation de bobine selon la présente invention ;
- la figure 5 est un schéma d'un exemple de réalisation de bobine selon la présente invention ;
- la figure 6 est un schéma d'un premier exemple de réalisation d'un dispositif d'imagerie mettant en oeuvre la bobine selon la présente invention ;
- la figure 7 est un second exemple de réalisation d'un dispositif d'imagerie mettant en oeuvre la bobine selon la présente invention.

Sur les figures 1 à 7 les mêmes références ont été utilisées pour désigner les mêmes éléments.

La bobine 2 de la figure 1 comporte un support 3 constitué par une plaque dont les deux faces principales sont sensiblement équidistantes sur toute la surface de la bobine. La plaque 3 devant absorber le moins possible de rayonnements électromagnétiques dans une bande passante prédéterminée, est avantageusement realisée dans un matériau diélectrique. Le matériau diélectrique est adapté à la bande passante choisie. La plaque 3 n'est pas nécessairement plane. Elle peut par exemple être conforme à la face d'entrée et/ou de sortie d'un appareil de visualisation auquel elle est adaptée. On peut citer à titre d'exemple non limitatif les calottes sphériques, elliptiques ou hyperboliques.

Sur une première face du support 3 est déposé un premier motif 12 de pistes conductrices 1. La circulation du courant dans les pistes 1 assure la génération du champ magnétique désiré.

Dans une première variante de réalisation, non illustrée, la délimitation entre les pistes 1 du motif 12 est constituée par des rainures de faible largeur par rapport à la résolution du dispositif d'imagerie. Dans un tel cas, il suffit d'assurer le retour du courant pour obtenir une bobine complète. Ce retour du courant peut être réalisé sur la même face que le motif 12 ou sur la face opposée.

Ce type de solution peut aussi être adoptée dans le cas où on utilise un matériau dont l'absorption des rayonnements électromagnétiques désirée est négligeable pour réaliser les pistes conductrices 1.

Dans le cas contraire, pour ne pas obtenir de modulation spatiale de l'image par la boblne 2 selon la présente invention on utilise, au moins un second motif 13, complémentaire du premier motif 12. Dans l'exemple de la figure 1, le motif 13 constitué des pistes conductrices 10 est déposé sur la seconde face du support 3 de la bobine 2. Les pistes 10 du motif 13 sont complémentaires des pistes 1 et du motif 12, c'est-à-dire que sur le trajet des rayonnements électromagnétiques les motifs 10 remplissent les espaces laissés libres par les pistes 1.

Il est bien entendu que ni les pistes 1 ni les pistes 10 ne sont de largeur nécessairement constante.

Les pistes 1 et les pistes 10 sont interconnectées, en au moins un point à travers une jonction 11 pratiquée dans le support 3. Le nombre d'interconnexions dépend de la géométrie des motifs 12 et 13. Dans la mesure où il n'est pas possible de placer les interconnexions en dehors de la zone de formation de l'image, il est important de prendre soin à ce que les interconnexions 11 absorbent le moins possible les rayonnements électromagnétiques. Dans l'exemple illustré sur la figure 1, l'interconnexion 11 se trouve au centre d'une bobine 2, par exemple circulaire.

On choisit la forme des motifs 12 et 13 et par suite des pistes 1 et 10 de façon à obtenir le champ magnétique désiré. Dans tous les cas, il est impératif que les champs produits par les pistes 1 du motif 12 s'ajoutent au champ généré par les pistes 10 du motif 13. Par exemple les motifs 12 et 13 comportent des arcs concentriques et/ou des spirales carrées. Avantageusement, les motifs 12 et 13 comportent des spirales, par exemple logarithmiques.

Dans le cas où on utilise des matériaux absorbants de rayonnements électromagnétiques on utilise des pistes 1 et 10 de faible épaisseur. On choisit toutefois une épaisseur suffisante pour conduire, sans endommager la bobine 2 le courant nécessaire à la génération du champ magnétique désiré. La bobine 2 de la figure 1 est avantageusement réalisée dans les technologies connues dans la réalisation des circuits imprimés double face. Dans de telles technologies, il est connu d'avoir des précisions de l'ordre du dixième de millimètre. De telles précisions seront souvent suffisantes pour des amplificateurs de lumière utilisés en radiologie comportant une bobine 2 selon la présente invention. Si des précisions supérieures sont désirées il est important d'apporter le plus grand soin à la réalisation du circuit imprimé.

Avantageusement, on réalise un dépôt des pistes 1 et 10 des motifs 12 et 13, le support 3 étant plat, puis si cela est nécessaire on lui donne la forme voulue. Dans ce cas il est avantageux d'utiliser des supports de circuit imprimé souples comme par exemple le matériau vendu sous la marque KAPTON par la Société DUPONT de NEMOURS.

Sur la figure 2, on peut voir un exemple de réalisation de bobines 2 selon la présente invention comportant au moins deux motifs 12 et 13 déposés sur la même face du support 3. Pour ne pas court-circuiter les pistes 1 et 10 des motifs 12 et 13 il faut interposer entre les motifs 12 et 13 une couche isolante 14. La couche 14 est par exemple un vernis isolant. Il est bien entendu que l'on peut utiliser plus de deux couches sur la face du support 3 utilisée. De même, le fait d'utiliser une pluralité de couches sur une des faces n'empêche pas l'utilisation de la deuxième face pour déposer des motifs complémentaires.

Dans le cas de la figure 2 l'interconnexion 11 entre les motifs 12 et les motifs 13 est réalisée par une absence de dépôt du matériau isolant 14 à l'endroit où l'interconnexion est désirée. Bien entendu, à cet endroit doit se trouver une piste 1 appartenant au motif 12 et/ou une piste 10 appartenant au motif 13. Si à cet endroit sont présentes la piste 1 et la piste 10 on obtient une surépaisseur locale. Dans une variante de réalisation la piste, par exemple 10 du motif 13 ne fait qu'effleurer sur les bords de la zone non isolée par le matériau 14 la piste 1 du motif 13. Dans ce cas on évite la formation d'une surépaisseur tout en assurant la continuité électrique.

Avantageusement, on utilise les technologies des circuits imprimés multicouches.

Sur la figure 3, on peut voir un exemple de réalisation d'une bobine 2 selon la présente invention comportant deux motifs 12 et 13 déposés sur une même face du support 3 isolé électriquement par un vernis 14. Dans l'exemple illustré sur la figure 3, la connexion 11 placée au niveau de l'axe 15 de la bobine 2 est réalisée par effleurement de la piste 10 et de la piste 1 sans surépaisseur sur le trajet des rayons électromagnétiques parallèles à l'axe 15. Sur la figure 3, seuls deux motifs 12 et 13 sont représentés et il est bien entendu que l'utilisation de plus de motifs déposés sur l'une et/ou l'autre face du support 3 ne sortent pas du cadre de la présente invention. La bobine illustrée sur la figure 3 est avantageusement réalisée par les technologies de sérigraphie à encre conductrice. Dans le cas où on désire obtenir une bobine non plane il peut être avantageux de donner tout d'abord une forme au support et d'effectuer le dépôt des motifs sur un support ayant une forme définitive. De plus, la sérigraphie à encre conductrice permet la réalisation des motifs 12 et 13 de grande précision. On peut aussi sérigraphier à plat et courber le support ensuite.

Sur la figure 4, on peut voir un exemple de bobine 2 selon la présente invention ayant une forme de calotte sphérique. Dans ce cas, il est possible de tenir compte de l'incidence des rayons 16 d'énergie électromagnétique devant traverser la bobine 2 pour déterminer la disposition et les épaisseurs de motifs 12 et 13, afin que l'absorption de l'énergie soit uniforme sur toute la surface de la bobine, pour l'incidence de fonctionnement. Toutefois, pour des épaisseurs faibles et des motifs 12 et 13 les variations d'absorption des rayonnements électromagnétiques avec l'incidence seront faibles avec l'angle d'incidence des rayons 16. Ainsi, cette variation d'absorption n'aura que très peu d'influence sur la qualité des images obtenues.

Sur la figure 5, on peut voir un exemple de motifs 12 susceptibles d'être déposés sur la bobine 2 selon la présente invention. Dans l'exemple illustré sur la figure 5, le motif 12 est une spirale reliant le centre de la bobine 2 au bord. Au centre, il existe une connexion 11 avec un motif 13 complémentaire déposé sur, par exemple l'autre face de la bobine 2.

Dans un premier exemple de réalisation illustré sur la figure 5, la spirale a sensiblement la même largeur du centre au bord de la bobine 2.

Avantageusement, la largeur de la spirale varie sur la surface de la bobine 2. Par exemple l'épaisseur de la spirale augmente du centre vers le bord de la boblne. Avantageusement, les deux limites de la spirale délimitant le motif 12 sont elles-mêmes des spirales.

Il est possible d'utiliser d'autres formes de motifs, comme par exemple une spirale carrée, des cercles concentriques appartenant alternativement au motif 12 et au motif 13. De même il est possible d'utiliser plus de deux motifs pour obtenir une absorption constante sur la surface de la boblne 2.

Sur la figure 6, on peut voir une coupe d'un tube intensificateur d'images, applicable par exemple en radiologie médicale ou industrielle comportant une bobine 2 selon la présente invention. Les tubes intensificateurs d'images en radiologie sont connus en tant que tels et ont été décrits, par exemple, dans la "Revue technique THOMSON-CSF", Volume 8 numéro 4 de Décembre 1976. Un tel tube comporte par exemple un écran d'entrée 5 susceptible de convertir en photons les rayons X 10, par exemple ayant traversé un objet 110 à radiographier. Au contact avec l'écran d'entrée 5 est disposée une photocathode 1 susceptible de convertir les photons X en électrons. Les électrons peuvent être accélérés et guidés par par exemple trois électrodes 6 et l'anode 9 vers l'écran d'observation 300, l'écran d'observation 300 assure la conversion des électrons 15 en lumière visible.

Le tube intensificateur d'images comporte en outre un générateur de tension 130 permettant d'alimenter par l'intermédiaire des câbles 14 et des résistances de polarisation 120 les diverses électrodes.

Pour diminuer l'influence du champ magnétique, on a disposé tout d'abord, autour du tube intensificateur d'images un blindage magnétique 200. Toutefois, ce blindage est absent de la face d'entrée et de sortie du tube pour ne pas gêner le fonctionnement de celui-ci. Le tube selon la présente invention comporte, en outre, une bobine 2 selon l'invention susceptible de générer un champ magnétique qui, pour annuler l'effet du champ magnétique terrestre devra avoir la même amplitude et une polarisation opposée. Pour déterminer la valeur du champ magnétique terrestre on utilise un détecteur 18. Le détecteur 18 est par exemple une sonde à effet HALL. Dans la variante de réalisation du dispositif de la figure 6, le détecteur 18 est placé dans l'axe du tube intensificateur d'images derrière l'écran d'observation 300. Avantageusement, on laisse un espace suffisant entre l'écran 300 et la sonde 18 pour permettre l'observation ou l'enregistrement de l'écran 300. Dans ce cas, la sonde est placée derrière l'observateur ou l'appareil d'enregistrement. Cette disposition présente l'avantage de mesurer le champ axial générateur de distorsion sans pour autant gêner l'exploitation du tube intensificateur d'images.

Dans une variante de réalisation, on utilise une ou plusieurs paires de détecteurs 18 placées symétriquement autour de la bobine 2. De tels détecteurs 18 sont connectés à un dispositif de commande 170 qui assure l'annulation du champ magnétique mesuré par les détecteurs. Ces champs magnétiques mesurés par les détecteurs 18 correspondent à la somme du champ magnétique perturbateur et du champ magnétique généré par la bobine 2. On effectue ainsi la compensation. Avantageusement les détecteurs 18 sont utilisés par paires. Ainsi, il est possible d'effectuer un montage en opposition permettant d'éliminer par soustraction les variations du signal de sortie des détecteurs 18 en fonction de la température.

Le détecteur 18 est relié au bobinage 2 entourant le tube intensificateur d'images, par exemple par l'intermédiaire d'un dispositif de commande 170 qui convertit le signal d'entrée généré par le détecteur 18 à un courant fourni à la bobine 2. Le dispositif de commande 170 est par exemple un amplificateur, ou un dispositif d'asservissement.

Dans une première variante de réalisation du dispositif selon la présente invention on utilise une bobine 2 plane comme illustrée sur la figure 6.

Dans une seconde variante de réalisation, on utilise une bobine 2 conforme à l'écran d'entrée 5. On utilise par exemple la bobine illustrée sur la figure 4 adaptée à la forme de l'écran 5.

Il est bien entendu possible d'utiliser la bobine 2 pour effectuer d'autres types de correction comme par exemple les distorsions géométriques induites par l'imperfection des optiques électroniques. Ainsi, il est possible de réaliser des tubes intensificateurs d'images de plus grand diamètre qui en absence de la bobine 2 auraient des distorsions géométriques d'images inacceptables ou tout au moins gênantes. De même il est possible de réaliser le tube de diamètre couramment utilisé présentant moins de distorsions. De tels tubes selon la présente invention facilitent les comparaisons des images entre elles et la mesure géométrique sur les images obtenues.

Sur la figure 7, on peut voir un premier exemple de réalisation d'une caméra de télévision selon la présente invention. Sur la figure 7 est représentée schématiquement une caméra de télévision de type vidicon, étant bien entendu que d'autres types de caméras ne sortent pas du cadre de la présente invention.

La caméra de télévision 4 comporte un objectif 50 permettant la formation d'images sur un dispositif photosensible 100. Le dispositif photosensible 100 est composé par exemple d'une plaque signal transparente reliée à une couche photoconductrice. Le détecteur 100 est balayé par le faisceau d'électrons émis par une cathode 36. Le faisceau d'électrons passe d'abord par un wehnelt 35 puis par trois électrodes de concentration 34,33 et 32. A la sortie d'électrodes 32 est placée une grille de décélération 39. La caméra comporte en outre un collier de concentration d'électrons 31 ainsi qu'une bobine de déviation. L'image formée est présente sur une sortie 37 connectée au dispositif 100. D'autre part le dispositif 100 est relié à la masse 19 par une résistance 38.

Dans l'exemple de réalisation illustré sur la figure 7, on a placé une bobine 2 selon l'invention derrière l'objectif 50, le plus près possible de l'enceinte à vide 135 du tube de caméra 4.

Il est bien entendu que l'on choisit avantageusement une bobine 2 selon la présente invention transparente à la lumière à laquelle est sensible la caméra 4, comme par exemple la lumière visible, l'infrarouge et/ou l'ultraviolet.

Le retour du courant est par exemple assuré par la mise à la masse 19 de l'une des bornes de la bobine 2.

Comme on l'a vu, la distorsion de l'image est d'autant plus importante que la vitesse des électrons est faible. Il est possible d'utiliser une ou des bobines de correction de type classique en plus de la bobine 2 placées par exemple au niveau de la cathode 36. Le faisceau d'électrons traverse les bobines supplémentaires. Dans l'exemple de réalisation comportant plusieurs bobines de correction 12 et/ou 2, avantageusement, chaque bobine est alimentée par son propre circuit de commande ou amplificateur 17. Tous les dispositifs de commande ou amplificateurs 17 sont reliés à la sortie d'un dispositif de détection de champ magnétique 18. Le dispositif de détection 18 de champ magnétique est par exemple une sonde à effet HALL. Le détecteur de champ magnétique est avantageusement placé dans l'axe du faisceau d'électrons lorsque l'on ne lui applique aucune déviation.

Dans l'exemple de réalisation illustré sur la figure 7, le détecteur 18 de champ magnétique est placé derrière la cathode 36. Cette disposition est particulièrement avantageuse car elle ne gêne ni la propagation des photons venant former l'image ni celle des électrons de balayage.

Toutefois, comme dans le cas de l'intensificateur d'image il est possible d'utiliser une ou plusieurs paires de détecteurs 18 placées au niveau de la bobine 2 de façon à, par exemple obtenir un champ résultant nul correspondant à l'annulation du champ parasite par le champ généré par la bobine 2.

D'autre part, l'utilisation d'une pluralité de détecteurs 18 placés derrière, symétriquement par rapport à l'axe de façon à obtenir une compensation en température ne sort pas du cadre de la présente invention.

L'utilisation des bobines selon la présente invention par exemple dans les moniteurs ou les téléviseurs haute définition ne sortent pas du cadre de la présente invention.

La présente invention s'applique à la fabrication des bobines électriques bidimensionnelles, comme par exemple les bobines planes ou les bobines en forme de calotte sphérique. De telles bobines trouvent leurs applications notamment en compensation de l'influence des champs magnétiques sur des faisceaux de particules chargées. Elles trouvent notamment leur application dans les dispositifs d'imagerie utilisant des faisceaux d'électrons.

## Revendications

1. Bobine (2) comprenant un support (3) et au moins un conducteur électrique, caractérisée par le fait que le support (3) est une plaque d'épaisseur sensiblement constante et que le conducteur (1,10,12,13) est déposé sur le support de façon à avoir une absorption d'ondes électromagnétiques dans une bande de fréquence prédéterminée constante sur quasiment toute la surface de la bobine (2).

2. Bobine (2) selon la revendication 1, caractérisée par le fait que le support est transparent aux ondes électromagnétiques dans la bande de fréquence prédéterminée.

3. Bobine (2) selon la revendication 1 ou 2, caractérisée par le fait que les ondes électromagnétiques sont des rayons X.

4. Bobine (2) selon la revendication 1 ou 2, caractérisée par le fait que les ondes électromagnétiques comportent la lumière visible.

5. Bobine selon la revendication 1,2,3 ou 4, caractérisée par le fait que le conducteur comporte des motifs complémentaires déposés sur les deux faces du support (3).

6. Bobine selon la revendication 1,2,3,4 ou 5, caractérisée par le fait qu'elle comporte une pluralité de couches de conducteurs (12, 13) séparées par un isolant, sauf au niveau des connexions entre couches.

7. Bobine selon la revendication 1,2,3,4,5 ou 6, caractérisée par le fait que les motifs ont une forme en spirale.

8. Bobine selon l'une quelconque des revendications précédentes, caractérisée par le fait que le conducteur électrique comprend du cuivre.

9. Bobine selon l'une quelconque des revendications précédentes, caractérisée par le fait que le conducteur électrique comprend de l'aluminium.

10. Bobine selon l'une quelconque des revendications précédentes, caractérisée par le fait que le conducteur électrique comprend un plastique conducteur.

11. Bobine selon la revendication 1,2,3,5,6,7,8,9 ou 10, caractérisée par le fait que le support est réalisé dans le matériau vendu par la Société DUPONT de NEMOURS sous la marque KAPTON.

12. Bobine selon la revendication 1,2,3,5,6,7,8,9 ou 10, caractérisée par le fait que le support (3) comporte de la résine epoxy.

13. Bobine selon la revendication 1,2,3,5,6,7,8,9 ou 10, caractérisée par le fait que le conducteur (1, 10) est une encre conductrice.

14. Bobine selon la revendication 1,2,3,4,5 ou 6, caractérisée par le fait que le conducteur électrique est transparent à la lumière visible.

15. Dispositif d'imagerie mettant en oeuvre des faisceaux d'électrons, caractérisée par le fait qu'il comporte une bobine selon l'une quelconque des revendications précédentes, connectée à un générateur susceptible de fournir un courant permettant à la bobine de compenser les effets sur les électrons de champs magnétiques parasites.

16. Dispositif selon la revendication 15, caractérisé par le fait que ledit dispositif est un intensificateur d'image radiologique.

17. Dispositif selon la revendication 15 ou 16, caractérisé par le fait qu'il comporte au moins une sonde susceptible de mesurer l'intensité du champ magnétique dans l'axe du dispositif.

18. Bobine selon l'une quelconque des revendications 1 à 14, caractérisée par le fait que le support a sensiblement la forme d'une calotte sphérique.

19. Bobine selon l'une quelconque des revendications 1 à 14, caractérisée par le fait que le support (3) a la forme d'une plaque plane.
